# EUROPÄISCHE PATENTSCHRIFT

(11) **EP 0 165 518 B1**
(45) Veröffentlichungstag und Bekanntmachung des Hinweises auf die Patenterteilung: **02.08.1989**
(21) Anmeldenummer: 85106704.1
(22) Anmeldetag: 31.05.1985
(51) Int. Cl.: B21J 9/02

(54) **Schmiedepresse in Unterflurbauart**
Forging press of the underfloor type
Presse à forger de type souterrain

(30) Priorität: 19.06.1984 DE 3422644
(43) Veröffentlichungstag der Anmeldung: 27.12.1985
(73) Patentinhaber: SMS HASENCLEVER Maschinenfabrik GmbH, D-4000 Düsseldorf 1 (DE)
(72) Erfinder: Schubert, Hans Albert, D-4000 Düsseldorf 13 (DE); Schulze, Klaus, D-4050 Mönchengladbach 5 (DE)
(74) Vertreter: Pollmeier, Felix, Dipl.-Ing.

(56) Entgegenhaltungen:
- BE-A- 689 069
- DE-A- 1 527 226
- DE-B- 1 301 298
- DE-U- 1 941 566
- FR-A- 1 254 198
- US-A- 3 397 568
- Sonderabdruck aus "Stahl und Eisen", Heft 15,84,Jahrgang 64, Seite 913-919
- "MPT, Metallurgical Plant and Technology",Vol2,1979,Seiten 3-10 Firmenschrift P1/2110,Schloemann-Siemag
- Müller, Ernst, "Hydraulische Pressen und Druckflüssigkeitsanlagen", Erster Band,"Schmiedepressen",Dritte Auflage, 1962, Seite 32-34, 58 und 59.

## Beschreibung

### Schmiedepresso in Unterflurbauart

Die Erfindung bezieht sich auf eine Schmiedepresse in Unterflurbauart mit Laufrahmen, gemäß dem Oberbegriff des Anspruch 1.

Für den Arbeitshub ist zwischen dem Tischholm und dem unteren Laufholm wirkend mindestens eine Kolben-Zylinder-Einheit vorgesehen, während mindestens eine weitere Kolben-Zylinder-Einheit für den Rückzug zwischen dem Tischholm und dem oberen Laufholm wirkend angeordnet ist. Um die Säulen solcher Schmiedepressen von den durch exzentrischen Schmiedewiderstand hervorgerufenen Biegebeanspruchungen zu entlasten ist es bekannt, den Tischholm an seiner Unterseite mit einem Führungsschaft zu versehen, an dem der untere Laufholm geführt ist, wobei die Führungen im unteren Laufholm das Moment aus dem exzentrischen Schmiedewiderstand an den Führungsschaft ableiten (FR-1 254 198; Ernst Müller "Hydraulische Pressen und Druckflussigkeitsanlagen" erster Band "Schmiedepressen", dritte Auflage, Springer-Verlag, 1962, Seiten 33, 34, Abb. 29; Zeitschrift "Stahl und Eisen", 84. Jahrg., 1964, Heft 15, Seiten 913 - 919, Bilder 6 - 8).

Wegen der zentralen Anordnung des Führungsschaftes ist eine Anordnung von zwei Kolben-Zylinder-Einheiten für den Arbeitshub beiderseits des Führungsschaftes erforderlich, da sich eine außergewöhnliche Bauhöhe ergeben würde, wenn nur eine Kolben-Zylinder-Einheit ebenfalls zentral, gleichachsig und somit in Verlängerung zum Führungsschaft angeordnet würde. Auch ist ein verhältnismäßig großer Abstand zwischen den das Moment an den Führungsschaft ableitenden Führungsbuchsen im unteren Laufholm erforderlich. Diese Erfordernisse führen zu einem erheblichen baulichen Aufwand.

Diesen Nachteilen ist man begegnet, indem man den Führungsschaft als Plungerkolben und den unteren Laufholm als Zylinderholm ausgebildet hat (Zeitschrift "MPT, Metallurgical Plant and Technology", Vol. 2, 1979, Seiten 5 bis 14, Fig. 3). Da hier die ausschließliche Führung am Führungsschaft (Plungerkolben) entfällt, ist neben der Führung des Laufholms mittels des Zylinders an dem als Plungerkolben ausgebildeten Führungsschaft eine weitere Führung im Abstand zu dieser ersten Führung erforderlich, wozu die den oberen und unteren Laufholm verbindenden Säulen im Tischholm geführt sind. Dabei hat sich die Führung des unteren Laufholms mittels des Zylinders am Plungerkolben als Führungsschaft als nachteilig erwiesen, da die Grundund Stopfbuchse im Zylinder, die die Führungsmittel bilden, erheblichen Querkräften ausgesetzt sind und daher einem erheblichen Verschleiß unterlagen. Der durch den Verschleiß hervorgerufene unvermeidliche Abrieb an der Grund- und Stopfbuchse kann über das Betriebsmedium Schäden an Pumpen und Steuerung hervorrufen.

Die weitere Entwicklung ist gekennzeichnet durch die Abkehr von einem zentralen .Führungsschaft und stattdessen die Verwendung von mit dem Tischholm verbundenen Führungen für die Säulen des Laufrahmens, wobei in der Pressenachse ein mit dem Tischholm verbundener, nach unten offener Zylinder vorgesehen ist, der einen auf den unteren Laufholm wirkenden Arbeitskolben führt. Hierbei sind die Führungen entweder unmittelbar im Tischholm angeordnet (US-A-3 397 568) was einen entsprechend groß dimensionierten Tischholm erfordert, oder es sind die unteren und gegebenenfalls auch die oberen Führungen an dem mit dem Tischholm verbundenen Zylinder angeordnet (DE-B-1 301 298; DE-A-527 226; DE-A-1 552 826). Der Laufrahmen ist hierbei so zu bemessen, daß er mit dem unteren Laufholm den Zylinder mit dem Arbeitskolben umfaßt, so daß entsprechend lange Säulen zur Verbindung des unteren und oberen Laufholms erforderlich sind. Bedingt durch die Länge der Säulen an sich und zusätzlich deren Dehnverhalten unter Belastung ergibt sich ein Laufrahmen großer Abmessung und bewegter Masse.

Ziel der Erfindung ist es, den baulichen Aufwand von Schmiedepressen in Unterflurbauart mit Laufrahmen dadurch gering zu halten, daß die Abmessungen und damit die Masse des Laufrahmens gering gehalten werden, wobei die Laufrahmenführung von der Führung des Arbeitskolbens im Zylinder getrennt sein soll. Gelöst wird diese Aufgabe dadurch, daß bei einer Schmiedepresse in Unterflurbauart mit Laufrahmen und einem unter dem Tischholm angeordneten, mit dem Tischholm verbundenen Zylinder, dieser Zylinder als Führungsschaft für den unteren Laufholm derart ausgebildet ist, daß der untere Laufholm am Führungsschaft geführt ist und daß der Arbeitskolben in Zylinderbohrung des den Führungsschaft bildenden Zylinders über eine zwischen Kugelgelenken angeordnete Druckstelze und ein Brückenstück zum unteren Laufholm gegenüber diesem abgestütz ist. Durch die Ausbildung des Zylinders zum Arbeitskolben als Führungsschaft für den unteren Laufholm ergeben sich kurze Säulen zur Verbindung des oberen und unteren Laufholms des Laufrahmens und für das zur Stützung des Arbeitskolbens vorgesehene Brückstück ergibt sich eine geringe Beanspruchung, die eine raum- und gewichtssparende Ausbildung ermöglicht, wobei die zwischen Brückstück und Arbeitskolben vorgesehene zwischen Kugelgelenken angeordnete Druckstelze eine von der Laufrahmenführung unabhängige Führung des Arbeitskolbens im Zylinder gewährleistet.

In Anlehnung an die FR-1 254 198 können entlang dem Führungsschaft zwei Führungen im Abstand zur Aufnahme des aus dem exzentrischen Schmiedewiderstand resultierenden Moments angeordnet sein, wobei die Länge des Führungsschafts dem vom Abstand und der Länge der Führungen bestimmten Maß zuzüglich dem maximalen Pressenhubmaß zu entsprechen hat.

Um jedoch die Bauhöhe der Schmiedepresse weiter zu verringern, kann in Anlehnung an die Veröffentlichung in der Zeitschrift "MPT, Metallurgical Plant an Technology" der Laufrahmen mittels nur einer Führung zwischen dem unteren Laufholm und dem Führungsschaft an diesem geführt sein, wenn weitere Führungen zwischen dem Tischholm und den die Laufholme verbindenden Säulen vorgesehen sind, wobei die Länge des Führungsschafts der Länge der Führung zuzüglich dem maximalen Pressenhubmaß zu entsprechen hat. Dem Vorteil geringerer Bauhöhe gegenüber ist der Nachteil abzuwägen, daß die Säulen aus der Querkraft einer Biegebeanspruchung ausgesetzt sind.

Die Führungen können als Rund- Flach- oder Wälzführungen mit entsprechenden Führungsmitteln ausgebildet sein, wobei die Führungsmittel am Führungsschaft oder im unteren Laufholm befestigt sein können.

Die Zeichnungen zeigen Ausführungsbeispiele. Jedes der in den:
Fig. 1 bis 3 dargestellte Ausführungsbeispiel ist in der linken Hälfte der Darstellung in einer Ansicht A und in der rechten Darstellungshälfte in einem Schnitt nach der Linie S - S gezeigt, wobei
Fig. 4 eine allen Beispielen gemeinsame Aufsicht zeigt.
Fig. 5 zeigt in größerem Maßstab die Einzelheit eines abgewandelten Ausführungsbeispiels zur Fig. 2.

Die in Fig. 1 dargestellte Schmiedepresse besteht aus einem Tischholm 1, der über eine nicht dargestellte Sohlplatte im ebenfalls nicht dargestellten Fundament verankert ist. GegenÜber dem Tischholm 1 ist in senkrechter Richtung ein Laufrahmen beweglich, der aus einem oberen Laufholm 2, einem unteren Laufholm 3 und den diese verbindenden Säulen 4 besteht.

Im Ausführungsbeispiel ist jede Säule 4 aus einem die Zugkraft übertragenden Anker 4a und einer den Anker 4a umgebenden Hülse 4b zusammengesetzt. Die Hülsen 4b sind in Bohrungen 2b im oberen Laufholm 2 und 3b im unteren Laufholm 3 mit leichter Spannung eingesetzt und verbinden somit die beiden Laufholme 2 und 3 zu einem verwindungssteifen Laufrahmen, während die Anker 4a die abgesetzten kleineren Bohrungen 2a und 3a in oberen Laufholm 2 und unteren Laufholm 3 durchsetzen und durch auf Gewindeschäfte 4c an beiden Enden der Anker 4a aufgesetzte Gewindemuttern 4d gegen die Hülsen 4b vorgespannt sind und im Betrieb die Preßkraft übertragen. Auf dem Tischholm 1 ist der Untersattel 5a und am oberen Laufholm 2 ist der Obersattel 5b befestigt. Zwischen dem Tischholm 1 und dem oberen Laufholm 2 wirkend sind für den Pressenrückzug Kolben-Zylinder-Einheiten angeordnet, die aus je einem Zylinder 6a und einem Plungerkolben 6b bestehen. Jeder Zylinder 6a stützt sich mittels einer in den Tischholm 1 eingelegten Druckpfanne 6c am Tischholm 1 ab, während jeder Plungerkolben 6b mit einem Kugelkopf 6d von einer am oberen Laufholm 2 befestigten Kugelhülse 6e gehalten ist. Mit 6f ist ein Schutzrohr für jeden Plungerkolben 6b bezeichnet. Ein weiteres Schutzrohr 7 dient dem Schutz der Säulen und ist am Tischholm 1 oberhalb der Durchlaßbohrungen 1 b für die Säulen 4 befestigt.

Die in Fig. 2 und 3 dargestellten Schmiedepressen entsprechen der in Fig. 1 dargestellten Schmiedepressen in den bisher beschriebenen Einzelheiten, weshalb die entsprechenden Bauteile mit gleichen Bezugszeichen versehen sind, so daß sich eine Wiederholung der Beschreibung erübrigt.

Bei der in Fig. 1 dargestellten Schmiedepresse ist mit dem Tischholm 1 ein Führungsschaft 11 verbunden, der mit einer Zylinderbohrung 12 versehen, also hohl ausgebildet ist. Eine Führungsbuchse 12a in der Zylinderbohrung 12 führt einen in die Zylinderbohrung 12 eintauchenden Plungerkolben 14, der sich über eine Druckstelze 15 und ein den unteren Laufholm 3 nach unten schließendes Brückenstück 16 an dem Laufholm 3 abstützt. Zur Abdichtung des Plungerkolbens 14 in der Zylinderbohrung 12 ist eine Stopfbuchse 12b mit einer Stopfbuchsenpackung 12c vorgesehen. Die Druckstelze 15 ist beiderends mit sphärischen Ausnehmungen versehen und über kugelballige Druckstücke 15a und 15b einerseits zum Plungerkolben 14 und andererseits zum Brückenstück 16 des unteren Laufholms 3 abgestützt. Die Druckmittelzufuhr zur Zylinderbohrung 12 erfolgt über eine Zuleitung 17.

Außen auf den Führungsschaft 11 sind Führungsbuchsen 18a und 18b und zwischen diesen eine Distanzbuchse 18c aufgesetzt, die durch einen Druckring 18d in axialer Richtung gehalten sind. Der Führungsschaft 11 mit seinen Führungsbuchsen 18a und 18b führt den mit einer Buchse 19 ausgekleideten unteren Laufholm 3 und nimmt über die Führungsbuchsen 18a und 18b auch das aus einem exzentrischen Schmiedewiderstand resultierende Moment auf.

Bei der in Fig. 2 dargestellten Schmiedepresse ist mit dem Tischholm 1 ein gegenüber dem Führungsschaft 11 kürzerer Führungsschaft 21 verbunden, der mit einer Zylinderbohrung 22, also ebenfalls hohl ausgebildet ist. Eine Führungsbuchse 22a in der Zylinderbohrung 22 führt hier ebenfalls einen in die Zylinderbohrung 22 eintauchenden Plungerkolben 24, der gegenüber der Zylinderbohrung 22 durch eine Stopfbüchse 22b und eine Stopfbüchsenpackung 22c abgedichtet ist. Zur Abstützung des Plungerkolbens 24 am Laufholm 23 ist ein den Laufholm 23 nach unten schließendes Brückenstück 26 und eine Druckstelze 25 mit beiderends sphärischen Aussparungen zwischen kugelballigen Druckstücken 25a und 25b vorgesehen.

Im Ausführungsbeispiel nach der Fig. 2 ist außen auf dem relativ kurzen Führungsschaft 21 an dessen unterem Ende nur eine Führung 28 vorgesehen und durch den Haltering 28a festgelegt. Die Führung 28 besteht (siehe auch Fig. 5) aus einem Innenring 28b mit kugelballiger Außenfläche und zwei miteinander verbundenen den Innenring 28b zwischen sich einschließenden Außenringen 28c mit entsprechend kugelballiger Innenfläche. Innenring 28b und Außenringe 28c zusammen bilden somit eine Kugelgelenkbüchse. Der mit einer Buchse 29 ausgekleidete untere Laufholm 23 findet an dem Führungsschaft 21 bzw. der Führung 28 am Ende des Führungsschaftes 21 eine erste Führung, während die zweite Führung über die Säulen 4 des Laufrahmens erfolgt, wozu bei dem Ausführungsbeispiel nach der Fig. 2 im Tischholm 1 Kugelgelenkbuchsen 20 angeordnet und durch die Schutzrohre 7 gehalten sind. Das aus einem exzentrischen Schmiedewiderstand resultierende Moment wird somit von den Führungen 28 und Kugelgelenkbuchsen 20 aufgenommen, wodurch zwar die Hülsen 4b der Säulen 4 eine Biegebeanspruchung erfahren, die Bauhöhe der Schmiedepresse gegenüber der des Ausführungsbeispiels nach Fig. 1 jedoch geringer ist.

Das Ausführungsbeispiel nach Fig. 3 entspricht im wesentlichen dem Ausführungsbeispiel nach Fig. 2. Der ebenfalls relativ kurz gehaltene Führungsschaft 31 ist an seinem Außendurchmesser derart bearbeitet, daß er einer Kugelgelenkbüchse 39, die in die Bohrung des unteren Laufholms 33 eingesetzt und in dieser gehalten ist, als Führung dient. Eine zweite Führung erhält der Laufholm 33 durch die im Tischholm 1 angeordneten Kugelgelenkbüchsen 30 über die Hülsen 4b der Säulen 4 des Laufrahmens. Dem Vorteil geringen baulichen Aufwands dieser Ausführungsform steht entgegen, daß sich der Abstand der Führungen 39 und 30 während des Pressenhubes ändert.

Beim Absenken des Laufrahmens durch Ablassen des Druckmittels aus den Rückzugzylindern 6a kann der Arbeitskolben 14 nach Fig. 1, 24 nach Fig. 2, in seiner oberen Stellung verharren und den Kontakt mit der Druckstelze 15 bzw. 25 und dem Brückenstück 16 bzw. 26 zum unteren Laufholm 3 bzw. 23 verlieren, falls der Arbeitskolben 14 bzw. 24 nicht gleichzeitig mit Druckmittel beaufschlagt ist. Fig. 5 zeigt - dargestellt an einer Abwandlung der Schmiedepresse nach Fig. 2 wie dem entgegengewirkt werden kann. Hierzu ist der Plungerkolben 24 an seinem unteren Ende mit einer Eindrehung 51 versehen, in die Ringsektoren 52 eingelegt sind, die einen Druckring 53 tragen. Zwischen diesem Druckring 53 und dem Brückenstück 26 des unteren Laufholms 23 sind mehrere Pendelanker 54 angeordnet. Zwischen dem Kopf 55 jedes Pendelankers 54 und einer Haltekappe 56, die am Brückenstück 26 befestigt ist, ist ein Federpaket 57 eingeschlossen, das durch eine Mutter 58 gespannt ist. Die Spannung der Federpakete 57 wird durch die Muttern 58 über Unterlegscheiben 59, 60 auf den Druckring 53 übertragen und hält somit den Arbeitskolben 24 über die Druckstelze 25 sowie die Druckstücke 25a und 25b in Anlage am Brückenstück 26 des unteren Laufholms 23. Der Arbeitskolben 24 behält so seine Beweglichkeit, um sich in der Zylinderbohrung 22 bzw. der Führungsbuchse 22a einstellen zu können.

## Patentansprüche

1. Schmiedepresse in Unterflurbauart mit Laufrahmen, bestehend aus einem Tischholm (1), einem aus oberem (2) und unterem (3, 23, 33) Laufholm sowie diese verbindenden Säulen (4) gebildeten Laufrahmen, einem unter dem Tischholm (1) angeordneten, mit dem Tischholm (1) verbundenen Zylinder mit Zylinderbohrung (12, 22), von dem Zylinder getragenen Führungen für den Laufrahmen, einem auf den Laufrahmen wirkenden Arbeitskolben (14, 24) in der Zylinderbohrung (12, 22) des Zylinders und Rückzugs-(Plunger-) Kolben-Zylinder-Einheiten zwischen Tischholm (1) und oberem Laufholm (2), dadurch gekennzeichnet, daß der mit dem Tischholm (1) verbundene Zylinder als Führungsschaft (11, 21, 31) für den unteren Laufholm (3, 23, 33) derart ausgebildet ist daß der untere Laufholm (3, 23, 33) am Führungsschaft gefürt ist, und der Arbeitskolben (14, 24, 34) in der Zylinderbohrung (12, 22) des den Führungsschaft (11, 21, 31) bildenden Zylinders über eine zwischen Kugelgelenken (Druckstücke 15a, 15b, 25a, 25b) angeordnete Druckstelze (15, 25, 35) und ein Brückenstück (16, 26) zum unteren Laufholm (3, 23, 33) gegenüber diesem abgestützt ist.

2. Schmiedepresse nach Anspruch 1,
dadurch gekennzeichnet,
daß entlang dem Führungsschaft (11) zwei Führungen (18a, 18b) im Abstand zur Aufnahme des aus dem exzentrischen Schmiedewiderstand resultierenden Moments augeordnet sind, wobei die Länge des Führungsschaftes (11) dem vom Abstand und der Lange der Führungen (18a, 18b) bestimmten Maß zuzüglich dem maximalen Pressenhubmaß entspricht.

3. Schmiedepresse nach Anspruch 1,
dadurch gekennzeichnet,
daß der Laufrahmen mittels einer Führung (28, 39) zwischen dem unteren Laufholm (23, 33) und dem Führungsschaft (21, 31) und weiteren Führungen (20, 30) zwischen dem Tischholm (1) und den die Laufholme (23, 33) verbindenden Säulen (4) geführt ist, wobei die Länge des Führungsschaftes (21, 31) der Länge der Führung (28, 39) am Führungsschaft (21, 31) zuzüglich dem maximalen Pressenhubmaß entspricht.

4. Schmiedepresse nach Anspruch 2 oder 3,
dadurch gekennzeichnet,
daß die bzw. das Führungsmittel (18a, 18b, 28) zwischen unterem Laufholm (3,23) und Führungsschaft am Führungsschaft (11, 21) befestigt sind bzw. ist und der untere Laufholm (3, 23) gegenüber den Führungsmitteln (18a, 18b) bzw. dem Führungsmittel (28) beweglich ist.

5. Schmiedepresse nach Anspruch 4,
dadurch gekennzeichnet,
daß der untere Laufholm mit einer Führungsbuchse (19, 29) von einer der Länge des Führungsschafts (11, 21) entsprechenden Länge ausgekleidet ist, in deren Bohrung die bzw. das Führungsmittel (18a, 18b, 28) gleiten bzw. gleitet.

6. Schmiedepresse nach Anspruch 2 oder 3,
dadurch gekennzeichnet,
daß die bzw. das Führungsmittel (39) zwischen unterem Laufholm (33) und Führungsschaft (31) im unteren Laufholm (33) befestigt sind bzw. ist und die bzw. das Führungsmittel (39) entlang dem Führungsschaft (31) beweglich sind bzw. ist.

7. Schmiedepresse nach einem der Ansprüche 1 bis 6,
dadurch gekennzeichnet,
daß der über die Druckstelze (25) am Brückenstück (26) zum unteren Laufholm (23) abgestützte Arbeitskolben (24) federnd nachgiebig gegen das Brückenstück (26) verspannt ist.

8. Schmiedepresse nach Anspruch 7,
dadurch gekennzeichnet,
daß der Arbeitskolben (24) dessen unteres Ende zur Aufnahme der Druckstelze (25) und eines kugelballigen Druckstücks (25a) hohl ausgebildet ist, an diesem unteren Ende mit einem Druckring (53) verbunden ist, zwischen dem und dem Brückenstück (26) zum unteren Laufholm (23) Pendelanker (54) unter Zwischenschaltung von Druckfedern (57) angeordnet sind, wobei sich die Druckstelze (25) gegen den Druck der Federn (57) an einem kugelballigen Druckstück (25b) im Brückenstück (26) abstützt.

## Claims

1. A forging press of under floor design with a travelling frame, comprising a table crosshead (1), a travelling frame formed by an upper travelling crosshead (2) and a lower travelling crosshead (3, 23, 33) and columns (4) connecting the latter, a cylinder arranged below the table crosshead (1) and connected to the table crosshead (1) and having a bore (12, 22), guides supported by the cylinder for the travelling frame, a working piston (14, 24) acting on the travelling frame in the bore (12, 22) of the cylinder, and retraction (plunger) piston-cylinder units between the table crosshead (1) and the upper travelling crosshead (2), characterized in that the cylinder connected to the table crosshead (1) is constructed as a guide shaft (11, 21, 31) for the lower travelling crosshead (3, 23, 33) in such a way that the lower travelling crosshead (3, 23, 33) is guided on the guide shaft, and the working piston (14, 24, 34) is supported relative to the lower travelling crosshead (3, 23, 33) in the cylinder bore (12, 22) of the cylinder forming the guide shaft (11, 21, 31) by way of a press rod (15, 25, 35) interposed between ball-and-socket joints (thrust members 15a, 15b, 25a, 25b) and a bridge member (16, 26) to the lower travelling crosshead (3, 23, 33).

2. A forging press according to claim 1, characterized in that two guides (18a, 18h) are arranged along the guide shaft (11) at a distance for absorbing the moment resulting from the eccentric forging resistance, the length of the guide shaft (11) corresponding to the value determined by the distance and the length of the guides (18a, 18b) plus the maximum press stroke.

3. A forging press according to claiim 1, characterized in that the travelling frame is guided by means of one guide (28, 29) between the lower travelling crosshead (23, 33) and the guide shaft (21, 31) and additional guides (20, 30) between the table crosshead (1) and the cotumns (4) connecting the travelling crossheads (23, 33), the length of the guide shaft (21, 31) corresponding to the length of the guide (28, 39) on the guide shaft (21, 31) plus the maximum press stroke.

4. A forging press according to claim 2 or 3, characterized in that the guide means (18a. 18b, 28) is or are secured to the guide shaft (11, 21) between the lower travelling crosshead (3, 23) and the guide shaft, and the lower travelling crosshead (3, 23) is mowable with respect to the guide means (18a, 18b) or the guide means (28) respectively.

5. A forging press according to claim 4, characterized in that the lower travelling crosshead is covered with a guide sleeve (19, 29) which has a length corresponding to the length of the guide shaft (11, 21) and in whose bore the guide means (18a, 18b, 28) slides or slide.

6. A forging press according to ctaim 2 or 3, characterized in that the guide means (39) is or are secured in the lower travelling crosshead (33) between the lower travelling crosshead (33) and the guide shaft (31) and the guide means (39) is or are mowable along the guide shaft (31).

7. A forging press according to any one of claims 1 to 6, characterized in that the working piston (24) supported on the bridge member (26) to the lower travelling crosshead (33) by way of the press rod (25) is clamped in a resilient manner against the the bridge member (26).

8. A forging press according to claim 7, characterized in that the working piston (24), the lower end of which is made hollow for receiving the press rod (25) and a spherical thrust member (25a), is joined at the said lower end to a thrust collar (53), between which and the bridge member (26) to the lower trevelling crosshead (23) are disposed suspended tie rods (54) with the interposition of compression springs (57), the press rod (25) being supported on a spherical thrust member (25b) in the the bridge member (26).

## Revendications

1. Presse à forge du type en fosse et comprenant inn cadre mobile, composée d'une traverse de table (1), d'un cadre mobile composé d'une traverse mobile supérieure (2) et d'une traverse mobile inférieure (3, 23, 33) ainsi que de colonnes (4) qui assemblent ces traverses, un cylindre agencé au-dessous de la traverse de table (1), solidaire de cette traverse de table (1), et présentant inn alésage de cylindre (12, 22), des guides portés par le cylindre pour guider le cadre mobile, un piston de travail (14, 24), agissant sur le cadre mobile, logé dans l'alésage de cylindre (12, 22) du cylindre, et des unités pistons (plongeurs)-cylindres de retour, interposés entre la traverse de table (1) et la traverse mobile supérieure (2), caractérisée en ce que le cylindre solidaire de la traverse de table (1) est réalisé sous la forme d'un fût de guidage (11, 21, 31) servant à guider la traverse mobile inférieure (3, 23, 33) de telle manière que la traverse mobile inférieure (3, 23, 33) soit guidée le long du fût de guidage et en ce que le piston de travail (14, 24, 34) logé dans l'alésage de cylindre (12, 22) du cylindre formant le fût de guidage (11, 21, 31) est appuyé sur la traverse mobile inférieure (3, 23, 33) par l'intermédiare d'un poinçon de pression (15, 25, 35) interposé entre des articulations à rotule (grains de pression 15a, 15b, 25a, 25b) et d'un pont (16, 26) appartenant la traverse mobile inférieure.

2. Presse à forger selon la revendication 1, caractérisé en ce que, le long dun fût de guidage (11), sont disposés deux guides (18a, 18b) à un certain écartement mutuel pour absorber le couple qui résulte de la résistance de forgeage décentrée, la longueur du fût de guides (11) correspondant à la cote définie par la distance d'écartement et la longueur des guides (18a, 18b) additionnée de la longueur de la course maximale de la presse.

3. Presse à forger selon la revendication 1, caractérisée en ce que le cadre mobile est guidé au moyen d'un guide (28, 39) placé entre la traverse mobile inférieure (23, 33) et le fût de guidage (21, 31) et au moyen d'autres guides (20, 30) placés entre la traverse de table (1) et les colonnes (4) qui relient les traverses mobiles (23, 33), la longueur dun fût de guidage (21, 31) correspondant à la longueur dun guide (28, 39) prévue sur le fût de guidage (21, 31) additionnée de la longueur maximale de la course de la presse.

4. Presse à forger selon la revendication 2 ou 3, caractérisé en ce que les ou le moyen(s) de guidage (18a, 18b, 28) interposé(s) entre la traverse mobile inférieure (3, 23) et le fût de guidage sont ou est fixé(s) au fût de guidage (11, 21), et la traverse mobile inférieure (3, 23) est mobile par rapport aux moyens de guidage (18a, 18b) ou au moyen de guidage (28).

5. Presse à forger selon la revendication 4, caractérisé en ce que la traverse mobile inférieure est revêtue d'une douille de guidage (19, 29) d'une longueur qui correspond la longueur dun fût de guidage (11, 21), dans l'alésage de laquelle les ou le moyen(s) de guidage (18a, 18b, 28) glisse(nt).

6. Presse à forger selon la revendication 2 ou 3, caractérisé en ce que les ou le moyen(s) de guidage (39) entre la traverse mobile inférieure (33) le fût de guidage (31) sont ou est fixé(s) dans la traverse inférieure (31) et les ou le moyen(s) de guidage (39) sont ou est mobile(s) le long dun fût de guidage (31).

7. Presse à forger selon une des revendications 1 à 6, caractérisée en ce que le piston de travail (24) qui prend appui sur la traverse mobile inférieure (23) par l'interméiaire din poinçon de pression (25) du pont (26) appartenant à la traverse mobile inférieure (23) est serré contre le pont (26) avec possibilite de débattement élastique.

8. Presse à forger selon la revendication 7, caractérisé en ce que le piston de travail (24) dont l'extrémité inférieure est de configuration creuse, pour recevoir le poinçon de pression (25) et un grain de pression (25a) de configuration sphérique, est relié une bague de pression (53) au droit de cette extrémité inférieure, et, entre cette baque et le pont (26) appartenant à la traverse mobile inférieure (23), sont disposés des tirants oscillants (54), avec interposition de ressorts de compression (57), le poinçon de pression (25) prenant appui sur un grain de pression sphérique (25b) prévu dans le pont (26), contre la pression des ressorts (57).
